# EUROPÄISCHE PATENTSCHRIFT

(11) **EP 0 690 792 B1**
(45) Veröffentlichungstag und Bekanntmachung des Hinweises auf die Patenterteilung: **09.10.1996**
(21) Anmeldenummer: 94909887.5
(22) Anmeldetag: 11.03.1994
(51) Int. Cl.: B41J 13/26, B41J 19/18

(54) **VORRICHTUNG ZUR EXAKTEN POSITIONIERUNG EINES DRUCKKOPFS ZU EINEM AUFZEICHNUNGSTRÄGER**
DEVICE FOR PRECISELY POSITIONING A PRINTING HEAD IN RELATION TO A SUBSTRATE
DISPOSITIF DE POSITIONNEMENT PRECIS D'UNE TETE D'IMPRESSION PAR RAPPORT A UN SUPPORT D'ENREGISTREMENT

(30) Priorität: 22.03.1993 DE 4309184; 22.03.1993 DE 4309185
(43) Veröffentlichungstag der Anmeldung: 10.01.1996
(73) Patentinhaber: Siemens Nixdorf Informationssysteme Aktiengesellschaft, 33102 Paderborn (DE)
(72) Erfinder: DÜSTERHUS, Richard, D-33106 Paderborn (DE); PETERMANN, Udo, D-33184 Altenbeken (DE); SELKE, Reimund, D-33102 Paderborn (DE); FLÜGGE, Ruprecht, D-33175 Bad Lippspringe (DE)
(74) Vertreter: Fuchs, Franz-Josef, Dr.-Ing.
(86) Internationale Anmeldenummer: DE9400273
(87) Internationale Veröffentlichungsnummer: WO9421466

(56) Entgegenhaltungen:
- EP-A- 0 139 426
- DE-A- 3 524 636
- IBM TECHNICAL DISCLOSURE BULLETIN. vol.28, Nr. 4 , 1. September 1985 Seiten 1681 - 1683 IBM CORP. 'Paper- Position Sensor'
- PATENT ABSTRACTS OF JAPAN vol. 13, no. 535 (M-899)(3883) 29. November 1989 & JP,A,01 218 865 (NEC HOME ELECTRON LDT) 1. September 1989
- PATENT ABSTRACTS OF JAPAN vol. 8, no. 267 (M-343)(1704) 7. Dezember 1984 & JP,A,59 140 090 (CANON K.K) 1. Februar 1983

## Beschreibung

Die Erfindung betrifft eine Vorrichtung zur exakten Positionierung eines Druckkopfes zu einem Aufzeichnungsträger in einem Drucker.

In einem Drucker werden Aufzeichnungsträger in Form von Einzelblättern, die aus Papier oder Kunststoff bestehen, in einem Aufzeichnungsträgerzuführschacht transportiert. Aus dem Aufzeichnungsträgerzuführschacht werden die Aufzeichnungsträger einer Aufzeichnungsträgeraufnahme zugeführt, auf der sie bedruckt werden.

Die Aufzeichnungsträgeraufnahme enthält Mittel, die den Aufzeichnungsträger in eine Sollage auf der Aufzeichnungsträgeraufnahme bringen. Die Sollage kann beispielsweise dann erreicht sein, wenn eine Kante des Aufzeichnungsträgers an einem am Rand der Aufzeichnungsträgeraufnahme vorgesehenen Aufzeichnungsträgeranschlag anliegt. Ist die Sollposition in zwei Dimensionen festgelegt, dann kann ein zweiter Aufzeichnungsträgeranschlag, der senkrecht zum ersten Aufzeichnungsträgeranschlag an einer weiteren seitlichen Begrenzung der Aufzeichnungsträgeraufnahme vorgesehen ist, die Sollposition des Aufzeichnungsträgers in dieser zweiten Position festlegen.

Liegt nun der Aufzeichnungsträger mit seinen Kanten an den Aufzeichnungsträgeranschlägen an, kann unter der Voraussetzung, daß die Lage der Aufzeichnungsträgeraufnahme zum Druckkopf und das Format des Aufzeichnungsträgers und das Format des Aufzeichnungsträgers bekannt sind, der Druckvorgang durchgeführt werden.

Üblicherweise verarbeiten Drucker Aufzeichnungsträger in einem Standardformat oder das jeweils verwendete Format muß von einem Bediener vorgewählt werden. Eine weitere Möglichkeit, das Format des Aufzeichnungsträgers festzustellen, besteht darin, einen nach dem Lichtreflexionsprinzip arbeitenden Sensor über die Aufzeichnungsträgeraufnahme zu führen. Man macht sich dabei die unterschiedlichen Reflexionseigenschaften des Aufzeichnungsträgers und der Aufzeichnungsträgeraufnahme zunutze. Unbedruckte Aufzeichnungsträger reflektieren das Licht weit stärker als die Oberfläche der Aufzeichnungsträgeraufnahme. Probleme treten jedoch mit dieser Reflexionslichtschranke immer dann auf, wenn ein Aufzeichnungsträger bereits vor dem Druckvorgang in Teilbereichen bedruckt ist, also beispielsweise ein Formular enthält, das durch den aktuellen Druckvorgang ausgefüllt werden soll, oder wenn die Reflexionsfähigkeit des Aufzeichnungsträgers von üblichen Aufzeichnungsträgern, beispielsweise wegen einer besonderen Einfärbung ihrer Gesamtfläche oder ihrer Ränder abweicht.

Die Zuordnung der Aufzeichnungsträgeraufnahme zum Druckkopf erfolgt durch eine Reduzierung der geometrischen Toleranzen zwischen dem Druckkopfmechanismus und der Aufzeichnungsträgeraufnahme. Diese Toleranzminimierung ist aufwendig und teuer.

Aus JP 3-197162 ist eine Vorrichtung zur Positionierung eines Druckkopfs anhand unterschiedlicher Reflexionseigenschaften eines Papiers, einer Reflexionsschiene und einer Endemarke bekannt. Ein Fotosensor und ein Druckkopf sind gemeinsam in einem beweglichen Träger angeordnet.

Aus JP 3-142272 ist es bekannt, einen Aufzeichnungsträger auf einer Aufzeichnungsträgeraufnahme abzulegen und die Position des Aufzeichnungsträgers durch nach dem Reflexionsprinzip arbeitende Sensoren zu ermitteln. Die Sensoren sind gemeinsam mit einem Druckkopf in einem Träger angeordnet.

Aus EP 0 406 236 B1 ist eine optische Meßeinrichtung bekannt, mittels der die Seitenablage eines Aufzeichnungsträgers ermittelt werden kann. Auf einem verschiebbaren Träger sind einander gegenüberliegend ein Sende- und eine Empfangselement so angeordnet, daß ein in ihren Strahlengang eingebrachter Aufzeichnungsträger erkannt wird.

Aus IBM Technical Disclosure Bulletin, Vol. 28, No 4, September 1985 ist eine Anordnung zur Bestimmung der Position eines Druckbogens bekannt. Die Anordnung arbeitet nach dem Transmissionsprinzip, wobei ein LED als Sendemittel und eine Reihe von Fototransistoren als Empfangsmittel vorgesehen sind. Der Druckbogen wird zwischen Sende- und Empfangsmittel geführt und die Position wird durch eine Abtastung der Fototransistoren bestimmt. Der Abstand zwischen den einzelnen Fototransistoren ist von der Größe der Komponenten auf einen Mindestabstand begrenzt und deswegen kann die Position des Druckbogens nur mit einer relativ groben Auflösung bestimmt werden.

Der vorliegenden Erfindung liegt nun die Aufgabe zugrunde, eine Vorrichtung zur exakten Positionierung eines Druckkopfes zu einem Aufzeichnungsträger in einem Drucker zu schaffen, die es ermöglicht, die Position des Druckkopfes und den bedruckbaren Bereich des Aufzeichnungsträgers genau einander zuzuordnen, damit die gedruckten Zeichen mit hoher Zuverlässigkeit an den gewünschten Positionen abgebildet werden.

Diese Aufgabe wird durch die im Patentanspruch 1 angegebenen Merkmale gelöst. Vorteilhafte Ausgestaltungen und Weiterbildungen der Erfindung sind in Unteransprüchen angegeben.

Der Abstand einer dem Aufzeichnungsträgeranschlag gegenüberliegenden Kante des Aufzeichnungsträgers zum Aufzeichnungsträgeranschlag und damit das Format des Aufzeichnungsträgers, wird nicht nach dem Reflexions- sondern nach dem Transmissionsprinzip ermittelt. Dadurch wird die Zuverlässigkeit der Formaterkennung verbessert. Die unmittelbare Zuordnung des Empfangs- oder Sendemittels zum Druckkopf ermöglicht eine Positionierung des Druckkopfs in engen Toleranzgrenzen.

Gemäß einer Weiterbildung und Ausgestaltung der Erfindung weist die Aufzeichnungsträgeraufnahme eine in einem definiertem Abstand zum Aufzeichnungsträgeranschlag und im Bereich der Erstreckung des Sende- bzw. Empfangsmittels angeordnete Abschirmfläche auf, die geeignet ist, eine Kommunikation zwischen dem Empfangs- oder Sendemittel und dem Sende- bzw. Empfangsmittel zu unterbinden. Der Druckkopf wird ausgehend von einer Ruheposition quer zum Aufzeichnungsträgeranschlag über die Aufzeichnungsträgeraufnahme geführt. Im Verlauf dieser Bewegung kommunizieren die dem Druckkopf und der Aufzeichnungsträger aufnahme zugeordneten Sende- und Empfangsmittel miteinander. Die eine Seite strahlt beispielsweise Licht ab, während die andere Seite dieses Licht empfängt. Ein Wechsel der Lichtintensität wird vom Empfangsmittel erfaßt und einer Steuereinheit mitgeteilt.

Ausgehend von der Ruheposition gelangt der Druckkopf und damit auch dessen Sende- oder Empfangsmittel in den Einflußbereich der Abschirmfläche. Beim Übergang von der Abschirmfläche zum nicht abgeschirmten Teil der Aufzeichnungsträgeraufnahme wird entsprechend eine Meldung an die Steuereinheit gegeben. Da nun der Abstand zwischen dem Aufzeichnungsträgeranschlag und der Abschirmfläche bekannt ist, können Rückschlüsse auf die gegenseitige Lage des Druckkopfes zur Aufzeichnungsträgeraufnahme gezogen werden. Im Verlauf der Bewegung des Druckkopfes werden der Steuereinheit demnach sowohl die exakte Lage der am Aufzeichnungsträgeranschlag anliegenden Kante des Aufzeichnungsträgers als auch die dem Aufzeichnungsträgeranschlag gegenüberliegende Kante des Aufzeichnungsträgers in ihrer genauen Lage bekannt. Die Steuereinheit ist deshalb in der Lage, den Druckkopf mit hoher Zuverlässigkeit an genau die Positionen zu führen, an denen Zeichen oder ähnliches gedruckt werden sollen.

Gemäß einer weiteren Weiterbildung und Ausgestaltung der Erfindung ist das der Aufzeichnungsträgeraufnahme zugeordnete Sende- bzw. Empfangsmittel unter der Aufzeichnungsträgeraufnahme angeordnet. Die Aufzeichnungsträgeraufnahme ist dabei durch eine ebene Platte gebildet, die zumindest im Bereich der Erstreckung des Sende- bzw. Empfangsmittels für die vom Sendemittel ausgehende Strahlung transparent ist. Dadurch brauchen in der Aufzeichnungsträgeraufnahme keine Durchbrüche oder Vertiefungen eingebracht werden, die das Sende- oder Empfangsmittel aufnehmen können. Bei einer ebenen Platte, die keine Durchbrüche oder Vertiefungen aufweist, kann eine Ablagerung von Aufzeichnungsträgerresten in den Durchbrüchen oder Vertiefungen nicht auftreten. Vielmehr tritt ein Selbstreinigungseffekt durch die über die ebene Platte bewegten Aufzeichnungsträger auf. Die Funktionssicherheit der Vorrichtung wird dadurch verbessert.

Gemäß einer weiteren Weiterbildung und Ausgestaltung der Erfindung ist zwischen der Aufzeichnungsträgeraufnahme und dem der Aufzeichnungsträgeraufnahme zugeordneten Sende- oder Empfangsmittel ein Leitmittel vorgesehen. Dieses Leitmittel ermöglicht die Anordnung des Sende- oder Empfangsmittels in einem Abstand zur Aufzeichnungsträgeraufnahme und bewirkt zudem eine Beschränkung des Querschnitts des Strahlengangs zwischen den Sende- und Empfangsmitteln. Die Strahlen des Sendemittels können dadurch exakt auf das Empfangsmittel gerichtet werden. Besonders gute Leiteigenschaften werden durch eine einstückige Verbindung des Lichtleitmittels mit der Aufzeichnungsträgeraufnahme erreicht. Auch die exakte Ausrichtung der Strahlung wird optimiert.

Gemäß einer weiteren Weiterbildung und Ausgestaltung sind der Aufzeichnungsträgeraufnahme als Sendemittel eine Mehrzahl von Leuchtdioden zugeordnet, die als LED-Zeile aufgereiht und auf einer Flachbaugruppe angeordnet sind. Durch die Anordnung auf der Flachbaugruppe wird eine kostengünstige Fertigung durch automatische Bestückung möglich. Eine Ausrichtung der einzelnen Leuchtdioden in Richtung auf das Lichtleitmittel braucht nur in weiten Toleranzgrenzen zu erfolgen. Diese Toleranzgrenzen sind ohne Nachbearbeitung bei der automatischen Bestückung einhaltbar. Eine Leuchtdiode hat einen Abstrahlwinkel von ± 20 °, während das Lichtleitmittel nur einen Abstrahlbereich von ± 10 ° der Leuchtdioden erfaßt und zur Oberfläche der Aufzeichnungsträgeraufnahme weiterleitet. Der Lichtleitschacht gewährleistet demnach, daß bei einer Schräglage der LED's von ± 10 ° keine Beeinträchtigung der Funktion eintritt.

Durch eine Anordnung der Leuchtdioden in einem solchen Abstand zueinander, daß sich die Strahlungskegel benachbarter Leuchtdioden an der Oberfläche der Aufzeichnungsträgeraufnahme teilweise überdecken wird zum einen eine gleichmäßige Lichtintensität an der Oberfläche der Aufzeichnungsträgeraufnahme erreicht und zum anderen kann der Ausfall einer einzelnen Leuchtdiode durch die unmittelbar benachbarten funktionsfähigen Leuchtdioden kompensiert werden.

Ein Beispiel der Erfindung ist im folgenden anhand der Zeichnung näher erläutert. Dabei zeigen
- Figur 1: eine Aufzeichnungsträgeraufnahmeebene mit Druckkopfschlitten in Draufsicht,
- Figur 2: eine schematische, perspektivische Darstellung einer Vorrichtung zur exakten Positionierung eines Druckkopfs zu einem Aufzeichnungsträger,
- Figur 3: eine schematische Darstellung der Vorrichtung zur exakten Positionierung eines Druckkopfs zu einem Aufzeichnungsträger in Frontansicht, und
- Figur 4: ein Blockschaltbild einer Ansteuerung des Druckkopfs.
- Figur 5: eine Seitenansicht der Aufzeichnungsträgeraufnahmeebene mit schematischer Darstellung einer Vorrichtung zum Erkennen des Vorhandenseins des Aufzeichnungsträgers.

Figur 1 zeigt eine Belegaufnahme 10 eines Belegdruckers in Draufsicht. Die Belegaufnahme 10 ist durch eine ebene Platte gebildet. Die Belegaufnahme 10 besteht aus einem glasklaren Duroplast (Makrolon). Die rechteckige Platte weist an zwei im rechten Winkel zueinander stehenden Seiten im rechten Winkel zur Belegaufnahmeebene 10 über die Platte hervorstehende Beleganschläge 17, 18 auf.

Ein entlang eines Belegzuführschachts 15 in einer Belegzuführrichtung 14 zur Belegaufnahme 10 transportierter Beleg 21 (siehe Figur 3) wird am hinteren Beleganschlag 17, der quer d.h. im Rechten Winkel zur Belegzuführrichtung 14 verläuft und am seitlichen Beleganschlag 18, der parallel zur Belegzuführrichtung 14 verläuft, durch eine nicht dargestellte Ausrichteeinheit ausgerichtet. Der ausgerichtete Beleg 21 kann mit Hilfe eines in einer Richtung X und einer Richtung Y bewegbaren, von einem Schlitten 9 getragenen Druckkopfes 7 (siehe Figur 3) bedruckt werden. Der Schlitten 9 enthält an seiner Oberseite einen Kühlkörper 8, der die Verlustleistung des Nadeldruckkopfs 7 abführt.

Unter der ebenen Platte der Belegaufnahme 10 sind drei Sende-LED (Light Emitting Dioden) 1, 2, 3 angeordnet. Eine erste Sende-LED 1 befindet sich nahe am seitlichen Beleganschlag 18. Eine zweite Sende-LED 2 ist in einem Abstand sowohl zum hinteren Beleganschlag 17 als auch zum seitlichen Beleganschlag 18 angeordnet. Eine dritte Sende-LED 3 ist nahe dem hinteren Beleganschlag 17 angeordnet. Ein in Belegzuführrichtung 14 der Belegaufnahme 10 zugeführter Beleg 21 überdeckt zunächst die zweite Sende-LED 2, woraufhin die Ausrichteinrichtung den Beleg 21 erfaßt und ihn zum hinteren und zum seitlichen Beleganschlag 17, 18 schiebt, bis die erste Sende-LED 1 und die dritte Sende-LED 3 vom Beleg 21 überdeckt sind.

Wie in Figur 5 gezeigt wirkt jede Sende-LED 1, 2, 3 mit einer Empfangs-LED 4, 5, 6 zusammen. Der ersten Sende-LED 1 ist dabei die erste Empfangs-LED 6, der zweiten Sende-LED 2 die zweite Empfangs-LED 5 und der dritten Sende-LED 3 die dritte Empfangs-LED 4 zugeordnet.

Am Beispiel der ersten Sende-LED 1 und der ersten EmpfangsLED 6 werden nun die Anordnung und die Funktionsweise der gepaarten Sende- und Empfangs-LED 1, 2, 3, 4, 5, 6 erläutert. Die erste Sende-LED 1 ist auf einem Kunststofformteil 22 in definierter Lage befestigt. Das Kunststofformteil 22 weist zwei hakenartig ausgebildete Enden auf, die seitlich von der ersten Sende-LED 1 abstehen. Diese Enden sind in auf der Unterseite der ebenen Platte der Belegaufnahme 10 abstehenden Rasthaken 23, 24 rastbar. In eingerastetem Zustand steht die Symmetrielinie der ersten Sende-LED 1, die mit der Achse der Hauptabstrahlrichtung 25 dieser Sende-LED 1 identisch ist, in einem Winkel α zur Belegaufnahmeebene 10. Über der ebenen Platte der Belegaufnahme 10 ist die erste Empfangs-LED 6 angeordnet. Die erste Empfangs-LED 6 ist ebenso wie die erste Sende-LED 1 auf einem Kunststofformteil 22 fixiert. Dieses Kunststofformteil 22 ist formschlüssig in einer Belegaufnahmeabdeckung 11 in eine definierte Position einrastbar. Im eingerasteten Zustand steht die Symmetrielinie der ersten Empfangs-LED 6, die mit der Achse der Hauptempfangsrichtung 26 der Empfangs-LED 6 identisch ist, in einem Winkel β zur ebenen Platte der Belegaufnahme 10. Die Schrägstellung der Sende- und Empfangs-LED 1-6 bewirkt wie unten näher erläutert eine erhöhte Reflektion am Beleg 21 und eine virtuelle Verdickung des Belegs 21.

Beim Durchtritt der von der ersten Sende-LED 1 erzeugten Strahlung durch die ebene Platte, tritt eine Brechung auf, die die Achse der Hauptabstrahlrichtung 25 vom Winkel α in den Winkel β umbricht. Die Achsen der Hauptempfangsrichtung und der Hauptabstrahlrichtung fluchten dann im Bereich über der ebenen Platte der Belegaufnahme 10. Der Winkel α beträgt beispielsweise 64 Grad und der Winkel β beträgt 45 Grad. Der Abstand der Unterkante der ersten Empfangs-LED 6 zur Oberfläche der Belegaufnahme 10 muß mindestens so groß sein wie die maximale Dicke der zu verarbeitenden Belege 21.

In der Belegaufnahmeabdeckung 11 sind auch die übrigen Empfangs-LED 4, 5 fixiert. Diese können gemeinsam mit der Belegaufnahmeabdeckung 11 um eine parallel zum hinteren Beleganschlag 17 verlaufende Drehachse 12 von der Oberfläche der Belegaufnahme 10 in Schwenkrichtung 13 weggeschwenkt werden. In abgeschwenktem Zustand der Belegaufnahmeabdeckung 11 kann die Belegaufnahme 10 gesäubert oder beschädigte Belege entnommen werden. Beim Zurückschwenken der Belegaufnahmeabdeckung 11 in die Sollposition rastet deren der Drehachse 12 gegenüberliegendes Ende in einem vom Belegzuführschacht 15 abstehenden Rastteil 27 ein. Zu diesem Zweck weist die Belegaufnahmeabdeckung 11 im genannten Bereich eine Lasche 16 auf, in deren Durchbruch 28 eine Nase 29 des Rastteils 27 eindringt.

Nach Abschluß des Ausrichtvorgangs hat der Beleg 21 seine Sollage auf der Belegaufnahme 10 erreicht. Zum Bedrucken des Belegs ist der Druckkopf 7 in einer Richtung X und einer Richtung Y mit Hilfe eines Schlittenantriebs AN (siehe Figur 4) über die Belegaufnahme 10 führbar. Die Richtung Y stimmt mit der Belegzuführrichtung 14 überein während die Richtung X senkrecht zu diesen beiden Richtungen 14, Y steht. Um ein exaktes Bedrucken des Belegs 21 an den dafür vorgesehenen Stellen zu gewährleisten, ist eine Vorrichtung zur exakten Positionierung des Druckkopfes 7 vorgesehen. Diese Vorrichtung ist in der Lage, unterschiedliche Formate von Belegen 21 und die Lage der Belegaufnahme 10 zum Druckkopf 7 zu erkennen.

Die Fähigkeit die geometrische Position der Belegaufnahme 10 zum Druckkopf 7 zu erkennen ist insofern vorteilhaft, als auf ein aufwendiges Justieren der Druckkopfs 7 zur Belegaufnahme 10 verzichtet werden kann. Die geometrische Position der Belegaufnahme 10 zum Druckkopf 7 muß deshalb bekannt sein, weil zwei zueinander rechtwinklige Kanten des Belegs 21 am seitlichen bzw. am hinteren Beleganschlag 17, 18 anliegen und damit die Lage des Belegs 21 zum Druckkopf 7 von der Position der Belegaufnahme 10 abhängt.

Da wahlweise Belege 21 unterschiedlicher Breite und damit unterschiedlichen Formats bedruckt werden sollen, ohne eine Formatvorwahl erforderlich zu machen, wird der Beginn des Belegs 21 in Richtung X erfaßt. In Richtung X beginnt der Beleg 21 an der erfaßten Stelle und endet am seitlichen Beleganschlag 18. Die Dimension des Belegs 21 in Richtung Y ist bei diesem Beispiel vorgegeben und braucht deshalb bei diesem Ausführungsbeispiel nicht erfaßt zu werden. Eine Erfassung dieser Belegdimension wäre aber mit einer weiteren Vorrichtung der nachfolgend beschriebenen Art ebenfalls erfaßbar.

Wie in Figur 2 gezeigt, enthält die Belegaufnahme 10 neben den über die Platte nach oben hervorstehenden Beleganschlägen 17, 18 einen einstückig mit der ebenen Platte der Belegaufnahme 10, gefertigten in einem rechteckigen Körper eingebrachten Lichtschacht 19. Der rechteckige Körper besteht demzufolge ebenso wie die Belegaufnahme 10 aus lichtdurchlässigem Makrolon. Der rechteckige Körper erstreckt sich in Richtung X an der Unterseite der ebenen Platte im Bereich des hinteren Beleganschlags 17. Im Inneren dieses rechteckigen Körpers befindet sich der Lichtschacht 19.

Der Lichtschacht 19 ist eine Längsnut, die sich von der von der ebenen Platte der Belegaufnahme 10 abgewandten Längsseite des rechteckigen Körpers in Richtung der ebenen Platte erstreckt. Die Längsnut weist einen trapezförmigen Schachtquerschnitt auf, der sich in Richtung zur ebenen Platte der Belegaufnahme 10 hin verjüngt. Der im Bereich der ebenen Platte liegende Nutboden 32 verläuft in Längsrichtung parallel zur ebenen Platte. Der Nutboden 32 neigt sich jedoch in einer Richtung senkrecht zur Längsrichtung, so daß der - aus der Papierzuführrichtung 14 gesehen - erste Trapezschenkel länger ist als der zweite Trapezschenkel des Lichtschachts 19. Der Nutboden 32 ist damit schräg zur ebenen Platte der Belegaufnahme 10 gerichtet. Im Lichtschacht 19 geführtes, zur ebenen Platte gerichtetes Licht wird durch das durch den Nutboden 32 im Zusammenwirken mit der ebenen Platte gebildete Prisma um einen Winkel λ gebrochen. dieser Winkel λ beträgt 26°. Zur Optimierung der Lichtleitung und Lichtbrechung sind die Oberflächen des Lichtschachts und der ebenen Platte poliert.

Das im Lichtschacht 19 geführte Licht wird mit Hilfe einer LED-Zeile KS erzeugt. Die einzelnen LED KS1...13 der LED-Zeile KS sind auf einer Flachbaugruppe 33 angeordnet, die sich unter der Belegaufnahme 10 parallel zu dieser erstreckt. Das von dieser LED-Zeile KS emittierte Licht wird im Lichtschacht 19 zur Oberfläche der Belegaufnahme 10 geleitet und dort von einer lichtempfindlichen Empfangsdiode KE erfaßt. In dem Bereich, in dem ein Beleg 21 auf der Belegaufnahme 10 liegt, wird ein Lichtaustritt an den verdeckten Stellen der Belegaufnahme 10 und damit eine Kommunikation zwischen LED-Zeile KS und Empfangsdiode KE verhindert.

An einer weiteren Stelle wird ein solcher Lichtaustritt verhindert. Im Bereich der dem seitlichen Beleganschlag 18 gegenüberliegenden Seite der Belegaufnahme 10 ist die Oberfläche der ebenen Platte im Mündungsbereich des Lichtschachts 19, beispielsweise durch einen Farbauftrag, geschwärzt. Der Abstand zwischen den einander zugewandten Kanten dieser Schwärzung 30 und des seitlichen Beleganschlags 18 ist durch ein Fixmaß festgelegt, so daß bei Bekanntheit der Lage der Schwärzung 30 auch die Lage des seitlichen Beleganschlags 18 bekannt ist.

Wie aus Figur 3 ersichtlich, ist die Empfangsdiode KE dem bewegbaren Schlitten des Druckkopfes 7 zugeordnet. Die Empfangsdiode KE ist in einem Diodenträger 34 befestigt. Der Diodenträger 34 umgibt die Empfangsdiode KE vollständig und weist eine Schlitzblende 20 auf, durch die von der LED-Zeile KS kommendes Licht bis zur Empfangsdiode KE vordringen kann. Der Abstand zwischen der Schlitzblende 20, die etwa 0,5 mm breit ist, zum Druckkopf 7 ist durch eine paßgenaue Befestigung des Diodenträgers 34 am Schlitten 9 festgelegt. Der Diodenträger 34 wird durch Paßstifte 31 und eine nicht dargestellte Schraubverbindung am Schlitten 9 befestigt. Eine exakte Zuordnung des Druckkopfes 7 zur Empfangsdiode KE kann auch dadurch erfolgen, daß der Diodenträger 34 auch als Träger für den Druckkopf 7 verwendet wird.

In Figur 3 ist auch ein Ausschnitt der Diodenzeile KS dargestellt. Die Einzel-LED's KS1..6..13 sind in gleichmäßigem Abstand (7,62 mm) zueinander, beispielsweise durch automatische Bestückung, nebeneinander angeordnet. Jede der LED's KS1...K13 emittiert Licht in senkrechter Richtung von der Flachbaugruppe 33 nach oben in den Lichtschacht 19. Der Abstrahlwinkel γ beträgt etwa ± 20°. Der Abstand zwischen den LED's KS1..6..13 und von den LED's zur Oberfläche der Belegaufnahme 10 ist so gewählt, daß sich die Lichtkegel benachbarter LED's KS1..6..13 an der Oberfläche der Belegaufnahme 10 jeweils zur Hälfte überdecken. Der relevante Abstrahlwinkel δ für diese Lichtkegelüberdeckung beträgt ± 8°. Durch diese Art der Anordnung der LED's KS1..6..13 ergibt sich an der Empfangsdiode KE eine gleichmäßige Bestrahlungsstärke, die für die sichere Funktion unerläßlich ist.

Der Lichtschacht 19 erfaßt nur einen Ausschnitt von ± 10° des von den LED's KS1..6..13 emittierten Lichtkegels von ± 20°. Dadurch sind Einbauschieflagen der LED's KS1..6..13 bei der Bestückung von bis zu ± 10° für die Funktion der Vorrichtung unerheblich. Durch die Überdeckung der Lichtkegel benachbarter LED's KS1..6..13 kann der Ausfall einzelner LED's KS1..6..13 kompensiert werden, wenn die unmittelbar benachbarten LED's KS1..6..13 der ausgefallenen LED's KS1..6..13 intakt sind.

Figur 4 zeigt ein Blockschaltbild einer Ansteuerung des Druckkopfs. Eine Steuereinheit ST steuert den motorischen Schlittenantrieb AN, der den Druckkopf 7 bewegt. Der Schlittenantrieb AN meldet der Steuereinheit ST die jeweils aktuellen Positionsdaten des Druckkopfes 7. Die Steuereinheit ST ist mit der Empfangsdiode KE und der LED-Zeile KS verbunden. Die Empfangsdiode KE gibt einen Impuls an die Steuereinheit ST, wenn ein starker Hell/Dunkel-Wechsel, beispielsweise beim Passieren der Schwärzung 30 auftritt. Die Steuereinheit ST ist deshalb in der Lage, die Position der Schwärzung 30 und die Position der vom seitlichen Beleganschlag 18 abgewandten Seite des Belegs 21 exakt zu erfassen.

Nachdem ein Beleg 21 auf der Belegaufnahme 10 abgelegt und an den Beleganschlägen 17, 18 ausgerichtet ist, aktiviert die Steuereinheit ST den motorischen Schlittenantrieb AN. Zum Aktivierungszeitpunkt befindet sich der Schlitten 9 in einer Grundstellung. Diese Grundstellung ist aus Figur 1 zu entnehmen. In dieser Grundstellung befinden sich die Empfangsdiode KE und der Druckkopf 7 nicht über der Belegaufnahme 10. Der Schlitten 9 wird zunächst in Richtung X entlang des hinteren Beleganschlags 17 über den Lichtaustrittsbereich des Lichtschachts 19 bewegt. Der Abstand zwischen der Lichtaustrittsfläche des Lichtschachts 19 (und damit in etwa der Abstand zwischen der Oberfläche der Belegaufnahme 10) und der Empfangsdiode KE beträgt dabei etwa 3 mm.

Zunächst bewegt sich die Empfangsdiode KE über die Schwärzung 30. Beim Übergang von der Schwärzung 30 zum polierten Lichtaustrittsbereich des Lichtschachts 19 tritt ein starker Lichtintensitätswechsel auf. Die Empfangsdiode KE übermittelt an die Steuereinheit ST ein entsprechendes Signal. Zum Zeitpunkt dieses Signals befindet sich der Druckkopf 7 bezüglich der Belegaufnahme 10 in einer Normierungsposition. Der Abstand zwischen dem Druckkopf 7 und dem seitlichen Beleganschlag 18, und damit der Abstand des Druckkopfes 7 zum am seitlichen Beleganschlag 18 anliegenden Belegrand ist damit bekannt. Aus den mechanischen und optischen Parametern des Aufbaus ergibt sich ein maximaler theoretischer Meßfehler für den Belegrand von 0,2 mm.

Die Empfangsdiode KE wird weiter in Richtung X bewegt. Die Empfangsdiode KE empfängt dabei das in ihre Hauptempfangsrichtung umgebrochene Licht. Der Umbruchwinkel λ beträgt dabei 26° bezüglich einer senkrecht auf der Belegaufnahme 10 stehenden Achse.

Durch den Umbruch des gesendeten Lichts im Umbruchwinkel λ zur Belegaufnahmeebene trifft die gesendete Strahlung in einem schrägen Winkel auf den Beleg 21. Bei einem folienartigen Beleg 21 bewirkt dies eine gegenüber einem rechtwinkligen Auftreffen der Strahlung erhöhte Strahlungsreflexion. Selbst bei einem verhältnismäßig strahlendurchlässigen Beleg 21, wie beispielsweise dünnem Papier, gelangt aufgrund des Umbruchwinkels λ ein geringerer Strahlungsanteil zur Empfangsdiode KE . Zusätzlich wird der Weg der Strahlung durch das Belegmaterial verlängert. Der Beleg 21 wird virtuell dicker. Beträgt beispielsweise die Belegdicke 0,1 mm und der Umbruchwinkel λ beträgt 26 Grad zur Belegaufnahme 10, dann beträgt nach der Beziehung$\text{Belegdicke ·} \frac{\text{1}}{\text{sinλ}} \text{= virtuelle Belegdicke}$ die virtuelle Belegdicke 0,1113 mm. Eine Verdickung des Belegs 21 führt zu einer verringerten Durchlässigkeit des Belegs 21 für die von der LED-Zeile KS emmitierte Strahlung. Bei Belegen 21 mit faseriger Struktur wird der Effekt der virtuellen Verdickung des Belegs 21 verstärkt, weil sich eine erhöhte Anzahl von Fasern im Strahlengang befindet.

Wenn die Empfangsdiode KE die vom seitlichen Beleganschlag 18 abgewandte Belegkante erreicht, tritt ebenso wie beim Passieren der Schwärzung 30 ein starker Hell/Dunkel-Wechsel an der Empfangsdiode KE auf. Die Empfangsdiode KE meldet dies wiederum an die Steuereinheit ST, wodurch das Format und der Beginn des Belegs 21 bekannt werden. Der Beleg 21 kann infolgedessen mit hoher Genauigkeit an den dafür vorgesehenen Stellen bedruckt werden.

### Bezugszeichenliste

- 1,2,3: = Sende-LED
- 4,5,6: = Empfangs-LED
- 7: = Druckkopf
- 8: = Kühlkörper
- 9: = Schlitten
- 10: = Belegaufnahme
- 11: = Belegaufnahmeabdeckung
- 12: = Drehachse
- 13: = Schwenkrichtung
- 14: = Belegzuführrichtung
- 15: = Belegzuführschacht
- 16: = Lasche
- 17: = hinterer Beleganschlag
- 18: = seitlicher Beleganschlag
- 19: = Lichtschacht
- 20: = Schlitzblende
- 21: = Beleg
- 22: = Formteil
- 23, 24: = Rasthaken
- 25: = Hauptabstrahlrichtung
- 26: = Hauptempfangsrichtung
- 27: = Rastteil
- 28: = Ausnehmung
- 29: = Nase
- 30: = Schwärzung
- 31: = Paßstifte
- 32: = Nutboden/Brechungsmittel
- 33: = Flachbaugruppe
- 34: = Diodenträger
- AN: = Schlittenantrieb
- KE: = Empfangsdiode
- KS: = LED-Zeile
- KS1...13: = LED
- ST: = Steuereinheit
- X,Y: = Bewegungsrichtung des Druckkopfschlittens
- α: = Sende-LED-Winkel
- β: = Empfangs-LED-Winkel
- δ: = relevanter Abstrahlwinkel
- γ: = Abstrahlwinkel
- λ: = Umbruchwinkel

## Patentansprüche

1. Vorrichtung zur exakten Positionierung eines Druckkopfs (7) zu einem Aufzeichnungsträger (21) in einem Drucker, wobei
- der Aufzeichnungsträger (21) auf einer Aufzeichnungsträgeraufnahme (10) ablegbar und an mindestens einem die Aufzeichnungsträgeraufnahme (10) an einer Seite begrenzenden Aufzeichnungsträgeranschlag (18) ausrichtbar ist,
- der Druckkopf (7) in mindestens einer Richtung (X) quer zum Aufzeichnungsträgeranschlag (18) über die Aufzeichnungsträgeraufnahme (10) bewegbar ist,
- mindestens ein Empfangs- oder Sendemittel (KE) gemeinsam mit dem Druckkopf (7) bewegbar, in definierter Lage mit dem Druckkopf (7) gekoppelt ist,
- mindestens ein sich in der Bewegungsrichtung (X) des Druckkopfs (7) erstreckendes Sende- bzw. Empfangsmittel (KS) in oder an der Aufzeichnungsträgeraufnahme (10) so angeordnet ist, daß das Sende- bzw. Empfangsmittel (KS) zumindest teilweise vom Aufzeichnungsträger (21) abdeckbar ist, wodurch eine Kommunikation zwischen dem Empfangs- oder Sendemittel (KE) und dem Sende- bzw. Empfangsmittel (KS) im Ablagebereich des Aufzeichnungsträgers (21) unterbindbar ist.

2. Vorrichtung nach Anspruch 1, bei der die Aufzeichnungsträgeraufnahme (10) eine in einem definierten Abstand zum Aufzeichnungsträgeranschlag (18) und im Bereich der Erstreckung des Sende- bzw. Empfangsmittels (KS) angeordnete Abschirmfläche (30) aufweist, die geeignet ist, eine Kommunikation zwischen dem Empfangs- oder Sendemittel (KE) und dem Sende- bzw. Empfangsmittel (KS) zu unterbinden.

3. Vorrichtung nach einem der Ansprüche 1 oder 2, bei der
- das der Aufzeichnungsträgeraufnahme (10) zugeordnete Sende- bzw. Empfangsmittel (KS) unter der Aufzeichnungsträgeraufnahme (10) angeordnet ist, und
- die Aufzeichnungsträgeraufnahme (10) durch eine ebene Platte gebildet ist, die zumindest im Bereich der Erstreckung des Sende- bzw. Empfangsmittels (KS) transparent ist.

4. Vorrichtung nach einem der Ansprüche 1 bis 3, bei der das der Aufzeichnungsträgeraufnahme (10) zugeordnete Sendemittel (KS) aus einer Mehrzahl von Leuchtdioden (KS1..13) besteht, die als LED-Zeile aufgereiht und auf einer Flachbaugruppe (33) angeordnet sind.

5. Vorrichtung nach Anspruch 4, bei der zwischen der Aufzeichnungsträgeraufnahme (10) und der LED-Zeile (KS) ein Lichtleitmittel (19) vorgesehen ist.

6. Vorrichtung nach Anspruch 5, bei der das Lichtleitmittel (19) durch einen Schacht gebildet ist, der einstückig mit der Aufzeichnungsträgeraufnahme (10) verbunden ist.

7. Vorrichtung nach Anspruch 6, bei der die Leuchtdioden (KS1..13) in einem solchen Abstand zueinander angeordnet sind, daß sich die Strahlungskegel benachbarter Leuchtdioden (KS1..13) an der Oberfläche der Aufzeichnungsträgeraufnahme (10) teilweise überdecken.

8. Vorrichtung nach einem der vorhergehenden Ansprüche, bei der dem gemeinsam mit dem Druckkopf (7) bewegbaren Empfangs- oder Sendemittel (KE) eine Schlitzblende (20) zugeordnet ist.

9. Vorrichtung nach einem der vorhergehenden Ansprüche, bei der im Bereich der Oberfläche der Aufzeichnungsträgeraufnahme (10) ein Brechungsmittel (23) vorgesehen ist, das den Strahlengang zwischen Empfangs- und Sendemittel (KE, KS) um einem Winkel (λ) umlenkt.

10. Vorrichtung nach einem der Ansprüche 3 bis 9, bei der zum Ausrichten des Aufzeichnungsträgers (21) mindestens ein weiteres Sendemittel (1,2,3) und ein weiteres Empfangsmittel (4,5,6) vorgesehen sind, wobei das weitere Sendemittel (1,2,3) auf einer Seite einer Aufzeichnungsträgeraufnahme (10) angeordnet ist und das weitere Empfangsmittel (4,5,6) so auf der anderen Seite der Aufzeichnungsträgeraufnahme (10) angeordnet ist, daß sich die Hauptempfangsrichtung des Empfangsmittels (4,5,6) im Einflußbereich einer Hauptabstrahlrichtung des Sendemittels (1,2,3) befindet und der Aufzeichnungsträger (21) zwischen Sendemittel (1,2,3) und Empfangsmittel (4,5,6) bringbar ist, wobei die Achse der Hauptabstrahlrichtung des Sendemittels (1,2,3) in einem schrägen Winkel (α) zur Aufzeichnungsträgeraufnahme (10) steht.

11. Vorrichtung nach Anspruch 10, bei der
- das Sendemittel (1,2,3) unter der Aufzeichnungsträgeraufnahme (10) an der ebenen Platte befestigt ist,
- das Empfangsmittel (4,5,6) in einer Abdeckung (11) über der Aufzeichnungsträgeraufnahme (10) befestigt ist, und
- die Abdeckung (11) um einen Drehpunkt (12) in eine Rastposition schwenkbar ist, in der die Achsen der Hauptabstrahlrichtung der Sendemittel (1,2,3) und der Hauptempfangsrichtung der Empfangsmittel (4,5,6) fluchten.

## Claims

1. Device for the exact positioning of a printing head (7) in relation to a recording substrate (21) in a printer,
- the recording substrate (21) being able to be deposited on a recording substrate holder (10) and being able to be aligned on at least one recording substrate stop (18) bounding the recording substrate holder (10) on one side,
- the printing head (7) being able to be moved in at least one direction (X) transverse to the recording substrate stop (18) over the recording substrate holder (10),
- at least one receiving or transmitting means (KE) which can be moved together with the printing head (7) being coupled in a defined position with the printing head (7),
- at least one transmitting or receiving means (KS) which extends in the movement direction (X) of the printing head (7) being arranged in or on the recording substrate holder (10) in such a way that the transmitting or receiving means (KS) can be covered over at least partially by the recording substrate (21), as a result of which a communication between the receiving or transmitting means (KE) and the transmitting or receiving means (KS) may be interrupted in the deposit region of the recording substrate (21).

2. Device according to Claim 1, in which the recording substrate holder (10) has a shielding surface (13) which is arranged at a defined distance from the recording substrate stop (18) and in the region of the extent of the transmitting or recording means (KS), and which is suitable for interrupting communication between the receiving or transmitting means (KE) and the transmitting or receiving means (KS).

3. Device according to one of Claims 1 or 2, in which
- the transmitting or receiving means (KS) assigned to the recording substrate holder (10) is arranged underneath the recording substrate holder (10), and
- the recording substrate holder (10) is formed by a flat plate which is transparent, at least in the region of the extent of the transmitting or receiving means (KS).

4. Device according to one of Claims 1 to 3, in which the transmitting means (KS) assigned to the recording substrate holder (10) comprises a plurality of light-emitting diodes (KS1..13) which are lined up as an LED row and are arranged on a flat subassembly (33).

5. Device according to Claim 4, in which, between the recording substrate holder (10) and the LED row (KS), a light conducting means (19) is provided.

6. Device according to Claim 5, in which the light conducting means (19) is formed by a shaft which is connected in one piece to the recording substrate holder (10).

7. Device according to Claim 6, in which the light-emitting diodes (KS1..13) are arranged at such a distance from one another that the radiation cones of adjacent light-emitting diodes (KS1..13) partially overlap at the surface of the recording substrate holder (10).

8. Device according to one of the preceding claims, in which the receiving or transmitting means (KE) which can be moved together with the printing head (7) is assigned a slit diaphragm (20).

9. Device according to one of the preceding claims, in which, in the region of the surface of the recording substrate holder (10), there is provided a refraction means (23) which deflects the beam path between receiving and transmitting means (KE, KS) by an angle (λ).

10. Device according to one of Claims 3 to 9, in which, to align the recording substrate (21), at least one further transmitting means (1,2,3) and one further receiving means (4,5,6) are provided, the further transmitting means (1,2,3) being arranged on one side of a recording substrate holder (10) and the further receiving means (4,5,6) being arranged on the other side of the recording substrate holder (10) in such a way that the main reception direction of the receiving means (4,5,6) is located in the region of influence of a main emission direction of the transmitting means (1,2,3), and the recording substrate (21) can be brought between the transmitting means (1,2,3) and the receiving means (4,5,6), the axis of the main emission direction of the transmitting means (1,2,3) being at an oblique angle (α) to the recording substrate holder (10).

11. Device according to Claim 10, in which
- the transmitting means (1,2,3) is fastened below the recording substrate holder (10) to the flat plate,
- the receiving means (4,5,6) is fastened in a cover (11) over the recording substrate holder (10), and
- the cover (11) can be pivoted about a pivot (12) into a locking position in which the axes of the main emission direction of the transmitting means (1,2,3) and of the main reception direction of the receiving means (4,5,6) align.

## Revendications

1. Dispositif de positionnement précis d'une tête d'impression (7) par rapport à un support d'enregistrement (21) dans une imprimante,
- le support d'enregistrement (21) pouvant être déposé sur un dispositif de réception de supports d'enregistrement (10) et ajusté au niveau d'au moins une butée de support d'enregistrement (18) limitant le dispositif de réception de supports d'enregistrement (10) sur un côté,
- la tête d'impression (7) pouvant être déplacée au-dessus du dispositif de réception de supports d'enregistrement (10) dans au moins un sens (X) perpendiculaire à la butée de support d'enregistrement (18),
- au moins un moyen de réception ou d'émission (KE) coupé dans une position définie à la tête d'impression (7) pouvant être déplacé ensemble avec la tête d'impression (7),
- au moins un moyen d'émission ou de réception (KS) s'étendant dans le sens de déplacement (X) de la tête d'impression (7) étant disposé dans ou sur le dispositif de réception de supports d'enregistrement (10) de manière à ce que le moyen d'émission ou de réception (KS) puisse être recouvert au moins partiellement par le support d'enregistrement (21), ce qui permet d'empêcher une communication entre le moyen de réception ou d'émission (KE) et le moyen d'émission ou de réception (KS) dans la partie où le support d'enregistrement (21) est déposé.

2. Dispositif selon la revendication 1, dans lequel le dispositif de réception de supports d'enregistrement (10) comporte une surface de blindage disposée à une distance définie par rapport à la butée de support d'enregistrement (18) et dans la partie de l'extension du moyen d'émission ou de réception (KS), qui est apte à empêcher une communication entre le moyen de réception ou d'émission (KE) et le moyen d'émission ou de réception (KS).

3. Dispositif selon l'une des revendications 1 ou 2, dans lequel
- le moyen d'émission ou de réception (KS) affecté au dispositif de réception de supports d'enregistrement (10) est disposé au-dessous du dispositif de réception de supports d'enregistrement (10), et
- le dispositif de réception de supports d'enregistrement (10) est formé par une plaque plane qui est transparente au moins dans la partie de l'extension du moyen d'émission ou de réception (KS).

4. Dispositif selon l'une des revendications 1 à 3, dans lequel le moyen d'émission (KS) affecté au dispositif de réception de supports d'enregistrement (10) se compose d'une pluralité de diodes luminescentes (KS1..13) placées les unes après les autres sous la forme d'une rangée de DEL et disposées sur un module plat (33).

5. Dispositif selon la revendication 4, dans lequel un guide de lumière (19) est prévu entre le dispositif de réception de supports d'enregistrement (10) et la rangée de DEL (KS).

6. Dispositif selon la revendication 5, dans lequel le guide de lumière (19) est formé par un puits qui est relié de façon solidaire au dispositif de réception de supports d'enregistrement (10).

7. Dispositif selon la revendication 6, dans lequel les diodes luminescentes (KS1..13) sont disposées à une telle distance les unes par rapport aux autres que les cônes de rayonnement de diodes luminescentes (KS1..13) adjacentes se recouvrent partiellement à la surface du dispositif de réception de supports d'enregistrement (10).

8. Dispositif selon l'une des revendications précédentes, dans lequel un diaphragme à fente (20) est affecté au moyen de réception ou d'émission (KE) pouvant être déplacé ensemble avec la tête d'impression (7).

9. Dispositif selon l'une des revendications précédentes, dans lequel un moyen de réfraction (23) est prévu au niveau de la surface du dispositif de réception de supports d'enregistrement (10), qui dévie la trajectoire des rayons entre les moyens de réception et d'émission (KE, KS) d'un angle (λ).

10. Dispositif selon l'une des revendications 3 à 9, dans lequel au moins un autre moyen d'émission (1, 2, 3) et un autre moyen de réception (4, 5, 6) sont prévus pour ajuster le support d'enregistrement (21), l'autre moyen d'émission (1, 2, 3) étant disposé sur un côté d'un dispositif de réception de supports d'enregistrement (10) et l'autre moyen de réception (4, 5, 6) étant disposé sur l'autre côté du dispositif de réception de supports d'enregistrement (10), de manière à ce que le sens de réception principal du moyen de réception (4, 5, 6) se trouve dans la zone d'influence d'un sens d'émission principal du moyen d'émission (1, 2, 3) et le support d'enregistrement (21) puisse être amené entre le moyen d'émission (1, 2, 3) et le moyen de réception (4, 5, 6), l'axe du sens d'émission principal du moyen d'émission (1, 2, 3) étant placé à un angle oblique (α) par rapport au dispositif de réception de supports d'enregistrement (10).

11. Dispositif selon la revendication 10, dans lequel
- le moyen d'émission (1, 2, 3) est fixé au-dessous du dispositif de réception de supports d'enregistrement (10) à la plaque plane,
- le moyen de réception (4, 5, 6) est fixé dans un recouvrement (11) au-dessus du dispositif de réception de supports d'enregistrement (10), et
- le recouvrement (11) peut basculer autour d'un point de rotation (12) dans une position d'arrêt, dans laquelle les axes du sens d'émission principal des moyens d'émission (1, 2, 3) et du sens de réception principal des moyens de réception (4, 5, 6) sont alignés.
